# FASCICULE DE BREVET EUROPEEN

(11) **EP 0 733 399 B1**
(45) Date de publication et mention de la délivrance du brevet: **21.04.1999**
(21) Numéro de dépôt: 95810195.8
(22) Date de dépôt: 22.03.1995
(51) Int. Cl.: B01F 13/00, B01F 5/06, B65D 81/32

(54) **Mélangeur de produits à plusieurs composants à cartouche interchangeable**
Mischer für Mehrkomponentenprodukte mit austauschbarer Kartusche
Multicomponent product mixer with interchangeable cartridge

(43) Date de publication de la demande: 25.09.1996
(73) Titulaire: OCTAL TECHNOLOGIES CH KRUMM, 2607 Cortébert (CH)
(72) Inventeur: Krumm , Christian, CH - 2502 Bienne , (CH)
(74) Mandataire: BOVARD AG - Patentanwälte

(56) Documents cités:
- CH-A- 674 717
- DE-A- 3 838 530
- DE-U- 9 319 325
- GB-A- 2 086 248

## Description

La présente invention a trait à un mélangeur de produits à plusieurs composants présentant une grande simplicité d'utilisation due à une cartouche de mélange simple, facile à démonter et jetable.

Les produits à plusieurs composants qui changent d'état par un processus chimique après leur mélange, comme par exemple les colles, sont de plus en plus utilisés dans l'industrie. Dans la pratique, il est nécessaire de disposer d'installations complexes de dosage et de mélange, qui sont difficiles à entretenir et à nettoyer, même avec des dissolvants dangereux ou sans perte de temps en cours de fabrication.

La présente invention se rapporte à un procédé de mélange à plusieurs composants au moyen d'une installation disposant d'éléments interchangeables à moindre frais, pouvant être jetés afin d'éviter un nettoyage.
La fig. 1 présente le schéma de l'ensemble d'une installation de dosage;
la fig. 2 propose un exemple de mélangeur interchangeable rapidement.

L'invention sera mieux comprise par la description de l'exécution selon la fig. 1, présentant un exemple d'installation générale comprenant plusieurs parties montées dans un cadre ou tout autre support non représenté. Les divers composants sont placés dans les réservoirs 1 reliés par les conduits 2 aux blocs de dosages 3, débitant par les orifices de sorties 4 au tube mélangeur 5, les divers composants du produit. Le tube 5 est fixé à l'ensemble par la tête 6 et la bride 7.

Un mouvement circulaire ou de gauche à droite, ou tout autre mouvement, est imprimé au tube mélangeur 5 par un moyen mécanique 8 sans importance particulière, mais non représenté ici, qui produit les déplacements, de préférence au milieu du dit tube 5, sans le faire tourner.

La fig. 2 se rapporte au tube mélangeur 5 formé du dit tube souple ou semi-rigide, en un matériel peu ou pas sensible au produit utilisé et emmanché sur les embouts 9 et 10, auxquels peuvent être fixés des fils métalliques 11 ayant pour but de parfaire le mélange, à l'intérieur du tube mélangeur 5, des composants introduits par l'orifice 4 et traversant le tube pour ressortir par l'orifice 12.

Cet ensemble du tube 5, avec les embouts 9 et 10, forme la partie détachable de la tête 6 et de la bride 7 et remplaçable rapidement pour être, soit jetée en bloc ou récupérée en partie après nettoyage. La longueur et le diamètre des divers tubes 5 peuvent varier selon la viscosité des produits et des quantités dosées.

## Revendications

1. Mélangeur comportant notamment des moyens de support, une partie active constituée d'un tube souple ou semi-rigide (5) et des moyens de fixation (6,7) de deux portions de ladite partie active auxdits moyens de support, caractérisé en ce qu'il comprend en outre des moyens mécaniques (8) reliés à au moins une autre portion de ladite partie active afin de lui imprimer un mouvement, de manière à agiter le produit contenu dans ledit tube.

2. Mélangeur selon la revendication 1, caractérisé en ce que le tube souple ou semi-rigide (5) est fixé à ses deux extrémités par deux embouts (9,10) fixés auxdits moyens de support.

3. Mélangeur selon la revendication 2, caractérisé en ce que les composants à mélanger sont introduits dans le tube souple ou semi-rigide par un premier embout (9), alors que le produit mélangé en ressort par le deuxième embout (10).

4. Mélangeur selon l'une des revendications 2 ou 3, caractérisé en ce qu'au moins un fil métallique ou plastique (11) est fixé à chaque embout (9,10) et se prolonge à l'intérieur du tube souple ou semi-rigide (5) afin d'améliorer l'effet de mélange du produit.

5. Mélangeur selon l'une des revendications précédentes, caractérisé en ce que les moyens mécaniques (8) sont reliés à une portion centrale du tube souple ou semi-rigide (5).

6. Mélangeur selon l'une des revendications précédentes, caractérisé en ce qu'au moins le tube souple ou semi-rigide (5) est détachable desdits moyens de fixation (6,7).

## Claims

1. Mixer, comprising in particular support means, an active part made up of a flexible or semi-rigid tube (5) and means (6, 7) of fixing two portions of the said active part to the said support means, characterised in that it further comprises mechanical means (8) connected to at least one other portion of the said active part in order to impart thereto a movement so as to agitate the product contained in the said tube.

2. Mixer according to claim 1, characterised in that the flexible or semi-rigid tube (5) is fixed at its two ends by two joining pieces (9, 10) fixed to the said support means.

3. Mixer according to claim 2, characterised in that the components to be mixed are introduced into the flexible or semi-rigid tube through a first joining piece (9) whereas the mixed product comes out through the second joining piece (10).

4. Mixer according to one of the claims 2 or 3, characterised in that at least one metallic or plastic wire (11) is fixed to each joining piece (9, 10) and extends inside the flexible or semi-rigid tube (5) in order to improve the effect of mixing of the substance.

5. Mixer according to one of the preceding claims, characterised in that the mechanical means (8) are connected to a central portion of the flexible or semi-rigid tube (5).

6. Mixer according to one of the preceding claims, characterised in that at least the flexible or semi-rigid tube (5) is detachable from the said fixing means (6, 7).

## Patentansprüche

1. Mischer, der insbesondere Trägermittel, einen aktiven Teil, der aus einem flexiblen oder halbstarren Rohr (5) gebildet wird, und Befestigungsmittel (6, 7) von zwei Teilen des genannten aktiven Teils an den genannten Trägermitteln umfasst, dadurch gekennzeichnet, dass er ausserdem mechanische Mittel (8) umfasst, die mit mindestens einem anderen Teil des genannten aktiven Teils verbunden sind, um ihn in Bewegung zu versetzen, auf solche Weise, um das im genannten Rohr enthaltene Produkt hin und her zu bewegen.

2. Mischer nach Patentanspruch 1, dadurch gekennzeichnet, dass das flexible oder halbstarre Rohr (5) an seinen beiden Enden durch zwei Ansätze (9, 10) befestigt ist, welche an den genannten Trägermitteln befestigt sind.

3. Mischer nach Patentanspruch 2, dadurch gekennzeichnet, dass die zu mischenden Bestandteile in das flexible oder halbstarre Rohr durch einen ersten Ansatz (9) eingeführt werden, währenddem das gemischte Produkt durch den zweiten Ansatz (10) herausgeführt wird.

4. Mischer nach einem der Patentansprüche 2 oder 3, dadurch gekennzeichnet, dass mindestens ein metallischer Draht oder eine Kunststofffaser (11) an jedem Ansatz (9, 10) fixiert ist und sich ins Innere des flexiblen oder halbstarren Rohres (5) erstreckt, um den Mischungseffekt des Produktes zu verbessern.

5. Mischer nach einem der vorangehenden Patentansprüche, dadurch gekennzeichnet, dass die mechanischen Mittel (8) mit einem zentralen Teil des flexiblen oder halbstarren Rohres (5) verbunden sind.

6. Mischer nach einem der vorangehenden Patentansprüche, dadurch gekennzeichnet, dass mindestens das flexible oder halbstarre Rohr (5) von den genannten Befestigungsmitteln (6, 7) lösbar ist.
